# EUROPÄISCHE PATENTSCHRIFT

(11) **EP 3 742 913 B1**
(45) Veröffentlichungstag und Bekanntmachung des Hinweises auf die Patenterteilung: **08.06.2022**
(21) Anmeldenummer: 18827014.4
(22) Anmeldetag: 14.12.2018
(51) Int. Cl.: A41D 1/06, A41B 9/00, A41C 1/00

(54) **HOSE**
UNDERPANTS
SLIP

(30) Priorität: 24.01.2018 DE 102018101549
(43) Veröffentlichungstag der Anmeldung: 02.12.2020
(73) Patentinhaber: Gozzi, Christian, 37124 Verona (IT)
(72) Erfinder: MAYER, Margit, 81377 München (DE); GOZZI, Christian, 37124 Verona (IT)
(74) Vertreter: Mertzlufft-Paufler, Cornelius
(86) Internationale Anmeldenummer: PCT/EP2018/084997
(87) Internationale Veröffentlichungsnummer: WO 2019/145090

(56) Entgegenhaltungen:
- WO-A1-2014/044831
- DE-A1-102008 034 496
- KR-A- 20090 082 988
- KR-U- 20100 004 798

## Beschreibung

Die Erfindung betrifft eine Hose mit zwei Beinöffnungen, die durch einen Hosensteg der Hose voneinander getrennt sind, wobei die Hose zur Minderung oder Beseitigung der Harn-Inkontinenz während des Tragens der Hose durch einen Anwender bestimmt ist.

Bei vielen Menschen, Männern wie Frauen, lockern sich alters- oder krankheitsbedingt, aufgrund einer Bindegewebsschwäche oder in Folge von Operationen die Muskeln und Bänder im Bereich des Harnwegs und insbesondere im Bereich des Beckenbodens, was sich störend durch einen plötzlichen Harndrang oder auch durch eine mehr oder weniger stark ausgeprägte Inkontinenz bemerkbar machen kann (sogenannte Dysfunktion des Beckenbodens).

Häufig ist der durch ein regelmäßiges Beckenbodentraining erreichbare Muskelaufbau nicht ausreichend, um eine ausreichende Straffung und Stärkung der gelockerten Muskeln und Bänder im Bereich des Beckenbodens zu erreichen. Um Abhilfe zu schaffen, können Operationen notwendig werden, die eine Restitution des Beckenbodens einschließlich der Muskeln und Bänder in diesem Bereich mit dem Ziel vorsehen, dass dadurch eine Harn-Inkontinenz zumindest gemindert werden kann. Operationen sind jedoch zum einen mit hohen Kosten, und zum anderen mit erheblichen Belastungen und Risiken für den Patienten verbunden.

Aus der WO 2014/044831 A1 ist eine als Stützhöschen ausgebildete Hose der eingangs erwähnten Art vorbekannt, mit der die Beckenbodenmuskulatur eines männlichen oder weiblichen Anwenders derart abgestützt werden soll, dass sich beispielsweise eine Inkontinenz reduzieren oder gar minimieren lässt. Um auf den Dammbereich und den Beckenboden dazu eine anhebende Wirkung auszuüben, ist bei der vorbekannten Hose ein Hebemechanismus vorgesehen, mit dem der Schrittabschnitt gestützt und angehoben werden soll. Dieser Hebemechanismus umfasst mindestens ein Hebeband, das sich zwischen den Taillenbund und dem Schrittabschnitt erstreckt. In einem in WO 2014/044831 A1 näher dargestellten Ausführungsbeispiel sind zwei elastische Hebebänder vorgesehen, von denen ein erstes Hebeband sich diagonal nach außen zwischen dem Schrittabschnitt und dem elastischen Taillenband erstreckt, während sich ein zweites Hebeband diagonal nach außen zwischen dem Schrittabschnitt und dem elastischen Bund erstreckt. Das erste und das zweite Hebeband definieren ein im Wesentlichen V-förmiges Hebesystem am vorderen Teil des Slips, um in Kombination mit dem Bund die Beckenbodenmuskeln des Anwenders mit einer angemessenen Druckkraft nach oben in Richtung Taille zu unterstützen.

Da eine unterhalb der vorbekannten Stützhose getragene Unterhose der Funktion der Stützhose entgegenwirken könnte, ist die vorbekannte Stützhose dazu vorgesehen, direkt auf der Haut getragen zu werden. Um die vorbekannte Stützhose dabei auch mit einer Damenbinde oder ähnlichem verwenden zu können, ist im Dammbereich der Stützhose ein zu öffnender Beutel vorgesehen, in dem die auswechselbare Damenbinde oder auch ein Tuch eingelegt werden kann. Der in die vorbekannte Stützhose integrierte Hebemechanismus sieht daher lediglich eine oder mehrere Kompressionsbahnen vor, welche in die Hose integriert sind und eine Stützkraft nach oben in Richtung zum Hosenbund bewirken. Eine Druckbeaufschlagung des Anwenders im Dammbereich mittels eines Druckkörpers ist demgegenüber nicht vorgesehen. Auch ist die vorbekannte Stützhose nicht als ein unter Verwendung elastischer Fasern hergestelltes Gewebe oder Gestrick ausgebildet, - sondern die Kompressionsbahnen sind demgegenüber in definierten Teilbereichen der Hose vorgesehen und wirksam.

Aus der KR 2010 0004798 U kennt man bereits eine Hose für Fahrradfahrer, mit der sich die über dem Sattel auf den Radfahrer während der Fahrt einwirkenden. Stöße, Erschütterungen und Belastungen auffangen und notfalls gezielt auf die Knochen des Radfahrers übertragen lassen sollen. Die vorbekannte Hose weist dazu eine auf der Hoseninnenseite vorgesehene Einlage aus Silikon auf, die an die Kontur des Sattels angepasst ist und im Bereich der auf dem Sattel lastenden Beckenknochen federelastische Teilbereiche aus Silikon aufweist, welche Stöße mindern und erforderlichenfalls gezielt auf die Beckenknochen übertragen können. Zwar ist die Einlage in der vorbekannten Hose an die Form eines. Fahrradsattels angepasst, - eine Druckbeaufschlagung des Anwenders im weiteren Umfeld der Beckenknochen und insbesondere im weichen Dammbereich ist aber bei der vorbekannten Hose gerade nicht vorgesehen.

Aus der DE 10 2008 034 496 A1 kennt man bereits eine Einlage für eine Fahrradfahrerhose, die eine hochstehende Lüftungsfläche mit niedrigem Reibungskoeffizienten bieten soll. Die vorbekannte Einlage weist dazu verschiedene elastische Schichten auf, zwischen denen Kanäle vorgesehen sind. Um eine Belüftung der Haut des Radfahrers zu erleichtern und um die Reibung an der Haut zu verringern, weist die vorbekannte Einlage Protuberanzen auf, die aus senkrechten, konischen oder zylindrischen, vulkanförmigen Mikrokapseln aus elastomerem Material bestehen. Eine Beeinflussung der Inkontinenz des Anwenders ist mit der vorbekannten Einlage weder angestrebt noch möglich.

Es besteht daher die Aufgabe, eine Hose der eingangs erwähnten Art zu schaffen, mit der sich die Belastungen für den Patienten durch einen plötzlichen Harndrang oder gar durch Harn-Inkontinenz zumindest gemindert oder gar beseitigt werden können.

Die erfindungsgemäße Lösung dieser Aufgabe besteht bei der Hose der eingangs erwähnten Art insbesondere darin, dass die Hose dazu im Bereich des Hosenstegs einen zur Druckbeaufschlagung des Anwenders im Dammbereichbestimmten Druckkörper aufweist, der zumindest in einem Teilbereich nocken- oder etwa halbkugelförmig ausgebildet und aus einem harten, hartelastischen und/oder unnachgiebigen Material hergestellt ist, das die Hose als ein unter Verwendung elastischer Fasern hergestelltes Gewebe oder Gestrick ausgebildet ist, und dass der Druckkörper mit dem Material der Hose unverrückbar verbunden ist.

Die erfindungsgemäße Hose weist zwei Beinöffnungen auf, die durch einen Hosensteg voneinander getrennt sind, wobei der Hosensteg einen zur Druckbeaufschlagung des Patienten oder Anwenders im Dammbereich bestimmten Druckkörper aufweist. Dieser an der erfindungsgemäßen Hose am Hosensteg vorgesehene Druckkörper drückt auf den Körper des Anwenders im Dammbereich. Um eine möglichst hohe Druckkraft auf den Körper des Anwenders aufbringen zu können, ist der Druckkörper zumindest in einem Teilbereich nocken- oder etwa halbkugelförmig ausgebildet. Damit die erzeugte Druckkraft möglichst ungemindert auf den Dammbereich des Anwenders übertragen wird, ist der Druckkörper aus einem harten, hartelastischen und/oder unnachgiebigen Material hergestellt. Durch den auf den Dammbereich des Anwenders mit Hilfe des Druckkörpers ausgeübten Druck werden die in diesem Bereich gelockerten Muskeln oder Bänder angehoben und der Harnweg in diesem Bereich gestrafft. Durch diesen kontinuierlichen Druck wird einer Lockerung der Muskeln und Bänder im Dammbereich entgegengewirkt, wodurch ein plötzlicher Harndrang zumindest reduziert und eine mehr oder weniger starke Harn-Inkontinenz des Patienten vermindert werden kann. Auch der Schließmuskel kann durch die natürliche korrekte Lage wieder suffizient arbeiten. Da die Hose als ein unter Verwendung elastischer Fasern hergestelltes Gewebe: oder Gestrick ausgebildet ist, ist die Hose vergleichsweise atmungsaktiv und bequem tragbar. Da das Gewebe oder Gestrick gleichzeitig elastisch ist, vermag es sich eng an den Körper des Patienten anzulegen und hier einen Halt aufzubauen, der eine Druckbeaufschlagung des Körpers des Patienten mit Hilfe des Druckkörpers erlaubt. Um stets eine genaue Positionierung des Druckkörpers im gewünschten Bereich des Damms sicherzustellen, ist der Druckkörper mit dem Material der Hose unverrückbar verbunden. Die erfindungsgemäße Hose ist insbesondere in solchen Fällen sinnvoll anwendbar, bei denen ein regelmäßiges Beckenbodentraining nicht stattfindet oder nicht ausreichend ist. Durch die Anwendung der erfindungsgemäßen Hose lassen sich in geeigneten Fällen auch aufwändige Operationen vermeiden.

Damit der an der erfindungsgemäßen Hose vorgesehene Druckkörper mit ausreichender Kraft auf den. Dammbereich des Anwenders einwirken kann, ist es vorteilhaft, wenn in die Hose ein elastischer und gegebenenfalls auch längenverstellbarer Gürtel eingezogen ist.

Zusätzlich oder stattdessen kann es vorteilhaft sein, wenn an der Hose ein Hosenträger gehalten ist.

Dabei sieht eine bevorzugte Ausführungsform gemäß der Erfindung vor, dass der Hosenträger vorder- und/oder rückseitig zwei Traggurte hat. Ein solcher Hosenträger, der vorder- oder rückseitig zwei Traggurte hat, kann die. auf die Hose einwirkenden Zugkräfte der Traggurte in etwa gleichmäßig verteilen.

Besonders vorteilhaft ist es, wenn die Hose als Unterhose ausgestaltet ist. Insbesondere eine als Unterhose ausgebildete Hose kann mit ihrem Druckkörper unmittelbar auf den Dammbereich des Anwenders einwirken.

Eine bevorzugte Ausführungsform gemäß der Erfindung, die eine unmittelbare Druckbeaufschlagung des Körpers des Anwenders mit Hilfe des Druckkörpers erlaubt, sieht vor, dass der Druckkörper auf der Innenseite der Hose vorgesehen ist.

Eine vergleichsweise hohe Druckkraft lässt sich auf den Dammbereich des Anwenders aufbringen, wenn der Druckkörper einen stegförmigen und in Richtung zu einer Hosenrückseite hochgezogenen Teilbereich hat. Ein solcher Druckkörper, der auch einen in Richtung zu einer Hosenrückseite hochgezogenen Teilbereich hat, wirkt auch mit einer nach oben in Richtung zum Körper des Anwenders gerichteten Kraftkomponente auf den Dammbereich ein.

### (Es folgen die ursprünglichen Seiten 5 bis 9 der Beschreibung einschließlich der ursprünglichen Bezugszeichenliste)

Weiterbildungen gemäß der Erfindung ergeben sich aus den Figuren in Verbindung mit den Ansprüchen sowie der Beschreibung. Nachstehend wird die Erfindung anhand bevorzugter Ausführungsbeispiele noch näher beschrieben.

Es zeigt:
- Fig. 1: eine in einer Seitenansicht dargestellte Hose, die hier als Herren-Unterhose ausgestaltet und im Bereich eines, die beiden Beinöffnungen der Hose trennenden Hosenstegs einen Druckkörper aufweist, der zur Druckbeaufschlagung des Anwenders im Dammbereich bestimmt ist,
- Fig. 2: die Herren-Unterhose aus Figur 1 in einer teilweise aufgeschnittenen Perspektivdarstellung,
- Fig. 3: eine in einer Seitenansicht gezeigte Hose, die hier als Damen-Unterhose ausgestaltet ist und im Bereich ihres, die beiden Beinöffnungen der Hose trennenden Hosenstegs ebenfalls einen auf den Dammbereich des Anwenders einwirkenden Druckkörper aufweist, und
- Fig. 4: die Damen-Unterhose aus Figur 3 in einer teilweise aufgeschnittenen Perspektivdarstellung.

In den Figuren 1 bis 4 ist eine Hose in zwei Ausführungen 1, 10 dargestellt. Die Hosen 1, 10 weisen zwei Beinöffnungen 2, 3 auf, die durch einen Hosensteg 4 der Hose 1, 10 voneinander getrennt sind. Die Hosen 1, 10 die als lange Hosen mit Hosenbeinen ausgestaltet oder - wie hier - als sogenannte kurze Hosen ohne solche Hosenbeine ausgebildet sein können, sind hier als Unterhosen ausgeführt. Während die in den Figuren 1 und 2 gezeigte Hose eine Herren-Unterhose ist, ist demgegenüber die in den Figuren 3 und 4 dargestellte Hose 10 als Damen-Unterhose ausgestaltet.

Die in den Figuren 1 bis 4 gezeigten Hosen 1, 10 sind zur Minderung oder Beseitigung der Harn-Inkontinenz während des Tragens der Hose durch einen Anwender bestimmt. Die Hosen 1, 10 weisen dazu im Bereich des Hosenstegs 4 einen zur Druckbeaufschlagung des Anwenders im Dammbereich bestimmten Druckkörper 5 bzw. 6 auf. Dieser am Hosensteg 4 vorgesehene Druckkörper 5, 6 drückt auf den Körper des Anwenders im Dammbereich. Durch diesen Druck werden die in diesem Bereich gelockerten Muskeln oder Bänder des Anwenders angehoben und der Harnweg in diesem Bereich gestrafft. Durch diesen kontinuierlichen Druck wird einer Lockerung der Muskeln und Bänder im Dammbereich des Anwenders entgegengewirkt, wodurch ein plötzlicher Harndrang zumindest reduziert und eine mehr oder weniger starke Inkontinenz des Anwenders vermindert werden kann. Die hier dargestellten Hosen sind insbesondere auch in solchen Fällen sinnvoll anwendbar, bei denen ein regelmäßiges Beckenbodentraining nicht stattfindet oder nicht ausreichend ist. Durch die Anwendung der Hosen 1, 10 lassen sich in geeigneten Fällen auch aufwändige Operationen vermeiden.

Damit der vorzugsweise an der Innenseite der Hose 1, 10 unverrückbar gehaltene Druckkörper 5, 6 mit ausreichendem Druck auf den Dammbereich des Anwenders einwirken kann, ist es vorteilhaft, wenn die Hosen 1, 10 aus einem gummielastischen oder elastischen Material hergestellt sind. Dabei wird eine Ausführung bevorzugt, bei welcher die Hose 1, 10 als ein unter Verwendung elastischer Fasern hergestelltes Gestrick ausgebildet ist. Ein solches Gestrick ist vergleichsweise atmungsaktiv und bequem tragbar. Da das Gewebe elastisch ist, vermag es sich eng an den Körper des Patienten anzulegen und hier einen Halt aufzubauen, der eine Druckbeaufschlagung des Körpers des Anwenders mittels des Druckkörpers 5, 6 erlaubt.

Um eine möglichst feste und sichere Druckbeaufschlagung zu begünstigen, ist es vorteilhaft, wenn in die Hose 1, 10 ein elastischer und gegebenenfalls auch längenverstellbarer Gürtel eingezogen ist. Zusätzlich oder stattdessen kann an der Hose 1, 10 auch ein hier allerdings nicht weiter gezeigter Hosenträger gehalten sein. Damit dieser Hosenträger die auf die Hose 1, 10 einwirkenden Kräfte gleichmäßig verteilen kann, ist es vorteilhaft, wenn der Hosenträger vorder- und/oder rückseitig zwei Traggurte hat.

Um eine möglichst hohe Druckkraft auf den Körper des Anwenders aufbringen zu können, sind diese Druckkörper 5, 6 zumindest in einem Teilbereich 9 nocken- oder halbkugelförmig ausgebildet. Anhand dem in den Figuren 3 und 4 gezeigten Ausführungsbeispiel 10 ist veranschaulicht, dass der Druckkörper 6 auch einen stegförmigen und in Richtung zu einer Hosenrückseite hochgezogenen Teilbereich 7 aufweisen kann. Da der Druckkörper 6 durch diesen hochgezogenen Teilbereich 7 auf den Dammbereich des Anwenders auch mit einer in Richtung zum Körper des Anwenders gerichteten Kraftkomponente einwirkt, lassen sich besonders hohe Druckkräfte auf den Dammbereich des Anwenders aufbringen. Damit die erzeugte Druckkraft möglichst ungemindert auf den Dammbereich des Patienten übertragen wird, ist der Druckkörper 5, 6 aus einem harten oder unnachgiebigen Material hergestellt. Um eine genaue Positionierung des Druckkörpers 5, 6 im gewünschten Bereich des Damms sicherzustellen, ist dieser Druckkörper 5, 6 mit dem Material der Hose 1, 10 unverrückbar verbunden. Die in den Figuren 3 und 4 gezeigte Damen-Unterhose ist in ihrem dem Schambereich zugewandten Teilbereich 8 gabelförmig ausgebildet, wobei sich diese gabelförmigen Teilbereiche besonders gut beidseits in den Leisten des Anwenders positionieren können, wo sie nicht weiter stören.

### Bezugszeichenliste

- 1: Hose (gemäß den Figuren 1 und 2)
- 2: Beinöffnung
- 3: Beinöffnung
- 4: Hosensteg
- 5: Druckkörper (gemäß den Figuren 1 und 2)
- 6: Druckkörper (gemäß den Figuren 3 und 4)
- 7: hochgezogener Teilbereich (am Druckkörper 6)
- 8: gabelförmiger Teilbereich (am Druckkörper 6)
- 9: nocken- oder halbkugelförmiger Teilbereich
- 10: Hose (gemäß den Figuren 3 und 4)

## Patentansprüche

1. Hose (1, 10) mit zwei Beinöffnungen (2, 3), die (2, 3) durch einen Hosensteg (4) der Hose (1, 10) voneinander getrennt sind, **wobei** die Hose (1, 10) zur Minderung oder Beseitigung der Harn-Inkontinenz während des Tragens der Hose (1, 10) durch einen Anwender bestimmt ist, **dadurch gekennzeichnet, dass** die Hose (1, 10) dazu im Bereich des Hosenstegs (4) einen zur Druckbeaufschlagung des Anwenders im Dammbereich bestimmten Druckkörper (5, 6) aufweist, der (5, 6) zumindest in einem Teilbereich (9) nocken- oder etwa halbkugelförmig ausgebildet und aus einem harten, hartelastischen und/oder unnachgiebigen Material hergestellt ist, dass die Hose (1, 10) als ein unter Verwendung elastischer Fasern hergestelltes Gewebe oder Gestrick ausgebildet ist, und der Druckkörper (5, 6) mit dem Material der Hose (1, 10) unverrückbar verbunden ist.

2. Hose nach Anspruch 1, **dadurch gekennzeichnet, dass** in die Hose (1, 10) ein elastischer und gegebenenfalls auch längenverstellbarer Gürtel eingezogen ist.

3. Hose nach Anspruch 1 oder 2, **dadurch gekennzeichnet, dass** an der Hose (1, 10) ein Hosenträger gehalten ist.

4. Hose nach Anspruch 3, **dadurch gekennzeichnet, dass** der Hosenträger vorder- und/oder rückseitig zwei Traggurte hat.

5. Hose nach einem der Ansprüche 1 bis 4, **dadurch gekennzeichnet, dass** die Hose (1, 10) als Unterhose ausgestaltet ist.

6. Hose nach einem der Ansprüche 1 bis 5, **dadurch gekennzeichnet, dass** der Druckkörper (5, 6) an der HosenInnenseite vorgesehen ist.

7. Hose nach einem der Ansprüche 1 bis 6, **dadurch gekennzeichnet, dass** der Druckkörper (6) einen stegförmigen und in Richtung zu einer Hosenrückseite hochgezogenen Teilbereich (7) hat.

## Claims

1. Pants (1, 10) having two leg openings (2, 3) which (2, 3) are mutually separated by a crosspiece (4) of the pants (1, 10), wherein the pants (1, 10) are intended for alleviating or eliminating urinary incontinence while a user is wearing the pants (1, 10), **characterized in that,** for this purpose, in the region of the crosspiece (4) the pants (1, 10) have a pressure body (5, 6) which is intended for applying pressure to the user in the perineal area, said pressure body (5, 6) at least in a sub-region (9) being configured so as to be cam-shaped or approximately hemispherical and being produced from a hard, hard-elastic and/or inflexible material; **in that** the pants (1, 10) are configured as a woven fabric or knitted fabric produced using elastic fibres, and the pressure body (5, 6) is immovably connected to the material of the pants (1, 10).

2. Pants according to Claim 1, **characterized in that** an elastic and optionally also length-adjustable belt has been threaded into the pants (1, 10).

3. Pants according to Claim 1 or 2, **characterized in that** suspenders are held on the pants (1, 10).

4. Pants according to Claim 3, **characterized in that** the suspenders have two suspension straps on the front and/or rear side.

5. Pants according to one of Claims 1 to 4, **characterized in that** the pants (1, 10) are designed as underpants.

6. Pants according to one of Claims 1 to 5, **characterized in that** the pressure body (5, 6) is provided on the inside of the pants.

7. Pants according to one of Claims 1 to 6, **characterized in that** the pressure body (6) has a sub-region (7) which is in the form of a web and raised in the direction towards a rear side of the pants.

## Revendications

1. Slip (1, 10) avec deux ouvertures de jambe (2, 3) qui sont séparées entre elles par un entrejambe (4) du slip (1, 10), lequel slip (1, 10) est destiné à réduire ou à supprimer l'incontinence urinaire lors du port du slip (1, 10) par un utilisateur, **caractérisé en ce que** ce slip (1, 10) présente pour cela dans la région de l'entrejambe (4) un bloc de compression (5, 6) destiné à appliquer une pression sur l'utilisateur dans la région du périnée, lequel (5, 6) est configuré au moins dans une partie (9) en forme de protubérance ou à peu près de demi-sphère et est fabriqué dans un matériau dur, duro-élastique et/ou rigide, que ce slip (1, 10) est configuré comme un tissu ou un tricot fabriqué en utilisant des fibres élastiques, et que le bloc de compression (5, 6) est lié de façon inamovible avec le matériau du slip (1, 10).

2. Slip selon la revendication 1, **caractérisé en ce qu'**une ceinture élastique et éventuellement aussi réglable en longueur est insérée dans ce slip (1, 10).

3. Slip selon la revendication 1 ou 2, **caractérisé en ce qu'**un harnais est attaché à ce slip (1, 10).

4. Slip selon la revendication 3, **caractérisé en ce que** le harnais a deux bretelles sur la face avant et/ou la face arrière.

5. Slip selon une des revendications 1 à 4, **caractérisé en ce que** ce slip (1, 10) est conçu comme un sous-vêtement.

6. Slip selon une des revendications 1 à 5, **caractérisé en ce que** le bloc de compression (5, 6) est prévu sur la face interne du slip.

7. Slip selon une des revendications 1 à 6, **caractérisé en ce que** le bloc de compression (6) a une partie (7) en forme de nervure s'étirant en direction de la face arrière du slip.
